# EUROPÄISCHE PATENTSCHRIFT

(11) **EP 0 119 299 B1**
(45) Veröffentlichungstag und Bekanntmachung des Hinweises auf die Patenterteilung: **06.05.1987**
(21) Anmeldenummer: 83111017.6
(22) Anmeldetag: 04.11.1983
(51) Int. Cl.: F41F 19/14

(54) **Rohrvorholer, vorzugsweise eines Artilleriegeschützes**
Barrel recuperator, preferably for a piece of artillery
Récupérateur de canon, de préférence pour pièce d'artillerie

(30) Priorität: 22.01.1983 DE 3302039
(43) Veröffentlichungstag der Anmeldung: 26.09.1984
(73) Patentinhaber: Rheinmetall GmbH, 40880 Ratingen (DE)
(72) Erfinder: Zielinski, Erich, D-5657 Haan 2 (DE)
(74) Vertreter: Behrens, Ralf Holger (DE)

## Beschreibung

Die Erfindung betrifft einen hydropneumatischen Rohrvorholer eines Artilleriegeschützes mit den Merkmalen des Oberbegriffs des Anspruchs 1.

Ein derartiger Vorholer ist in der deutschen Patentschrift 214337 bei einem Geschütz mit Luftvorholer bekannt. Der bekannte Rohrvorholer besteht aus einem Bremszylinder mit darin angeordneten Kolben mit hohler Kolbenstange und mit beidseitig des Bremszylinders angeordneten zwei Luftzylindern mit je einem Luftkolben. Bei jeder Änderung der Rohrerhöhung wird von der schwingenden Bewegung der Wiege über ein Schraubenrad mit Schraubenradsektor sowie Stirnräder eine Drehbewegung auf die Kolbenstange übertragen.

Aus der britischen Patentschrift 624 798 ist eine ähnliche Anordnung mit zwei Kolben mit Kolbenstange in nebeneinander liegenden Zylindern bekannt. Dabei ist der eine Kolben mit einem Ventil vor einer ihn von vorn nach hinten durchdringenden Bohrung ausgerüstet.

Die bekannten Vorholer sind kompliziert im Aufbau. Bei beiden Vorholern muß mit dem Höhenrichten Kompressionsarbeit für die Verkleinerung des Gasraums geleistet werden. Neben dieser vom Richtschützen zu leistenden Arbeit treten beim Schuß unmittelbar Kraftreaktionen zwischen dem höhenrichtbaren Teil und der Lafette auf, die das Schießergebnis ungünstig beeinflussen können.

Aufgabe der Erfindung ist es daher, die vorstehend genannten Nachteile zu vermeiden. In dem weiteren Druckraum soll nur ein einfacher fliegender Kolben ohne Kolbenstange zum Einsatz kommen können und die Kompressionsarbeit soll extern z. B. von einem Druckölaggregat über eine Druckleitung zugeführt werden können.

Durch die Erfindung ist also ohne die Nachteile der bekannten Vorholer eine selbstständige Verstelleinrichtung für einen Rohrvorholer geschaffen, bei der durch Veränderung des Volumens des das Gas oder das hydraulische Mittel enthaltenen Raumes bei geringerer Rohrerhöhung die Rohrvorholkraft kleiner wird und dadurch bedingt eine größere Rücklauflänge und eine nicht zu große Vorlaufgeschwindigkeit erreicht wird. Bei kleinerer Ladung wird ein genügend langer Rücklauf dadurch erreicht, daß die hierbei als Hauptbremskraft wirkende Vorholkraft verringert wird. Die Strömungsbremskraft in der hydraulischen Rücklaufbremse nimmt bei den durch die kleinen Ladungen erzeugten geringen Rücklaufgeschwindigkeiten nur einen geringen Teil der Rücklaufbremsarbeit auf.

Die Zeichnung zeigt eine Ausführungsform des neuen Rohrvorholers mit zwei unterschiedlichen Verstelleinrichtungen im lotrechten Schnitteils in Ansicht und zwar in
Figur 1 das Steuergerät mit mechanisch betätigten Sitzventilen und in
Figur 2 das Steuergerät mit elektrisch betätigten Sitzventilen an einem hydropneumatischen Vorholer.

Figur 1 zeigt einen bekannten pneumatischen Rohrvorholer mit dem Zylinder 16, der am Wiegenkörper 22 befestigt ist und der im Inneren den Kolben 17 mit der Kolbenstange 18 aufweist, die an ihrem hinteren Ende mittels einer Befestigungsschraube 21 am Bodenstück 32 befestigt ist, das wiederum mit dem Rohr in Verbindung steht. Bei Schußabgabe in Richtung nach links in Figur 1 läuft das Bodenstück 32 mit dem Rohr nach rechts zurück und nimmt dabei über die Kolbenstange 18 den Kolben 17 mit, der das Gas im Druckraum 15 dabei komprimiert. Zwischen dem Pufferring 23 am Wiegenkörper 22 und dem Bodenstück 32 liegt die Trennstelle 14 zwischen Wiegenkörper und Bodenstück.

Die Verstelleinrichtung nach der Erfindung besteht aus dem Zylinder 20, dessen Druckraum 11 mit dem Druckraum 15 des Rohrvorholers über eine Leitung 10 in Verbindung steht. In dem Zylinder 20 ist der weitere Kolben als einfacher Verdrängerkolben 1 ohne Kolbenstange gleitbar geführt. Der Innenraum des Zylinders 20 ist durch den Verdrängerkolben 1 in einen Druckraum 11 und einen Druckraum 6 an der Rückseite des Verdrängerkolbens 1 unterteilt: In dem Druckraum 6 befindet sich ein Gas, z. B. Stickstoff.

Der Druckraum 11 ist über eine Verbindungsleitung 31 mit dem Gehäuse eines Steuerventils 27 a nach Figur 1 bzw. 27 b nach Figur 2 verbunden.

In Bohrungen des Gehäuses befinden sich Ventilteller 42, 43, die über Kolbenstangen 40a, 41a mit Kolben 40, 41 verbunden sind. Die Ventilteller 42, 43 sind durch Druckfedern 44, 45 in ihrer Lage am Ventilsitz des Gehäuses gehalten. Zwischen den Bohrungen für die Kolben 40, 41 befindet sich ein weiterer Zylinderraum, der einen Kolben 46 mit Kolbenstange 46a aufnimmt. Dieser Kolben ist durch die Druckfeder 38 an seinem einen Ende belastet, an seinem anderen Ende trägt er in einer Ventilhebellagerung 36 den schwenkbaren Ventildoppelhebel 26. An einem Ende dieses Ventildoppelhebels 26 ist mit seinem einen Ende ein Waagenhebel 24a angelenkt, der mit seinem anderen Ende an einer Kolbenstange 33a eines Kolbens 33 in einem weiteren Zylinderraum 34 des Gehäuses geführt ist und von der Kraft einer Druckfeder 35 belastet ist. An dem Waagenhebel 24 greift mittig ein Steuerhebel 25 an, der an einem am Gehäuse festen Stützarm 37 mittig angelenkt ist und dessen anderes Ende eine Rolle 13 trägt, die in der Kurvenführung 12 gleitbar geführt ist. An dem Gehäuse befinden sich noch die Druckmittelzuflußöffnung 28 und die Druckmittelabflußöffnung 29 sowie Verbindungskanäle 47, 47a, 47b zwischen den einzelnen Zylinderräumen. Die Wirkungsweise des Ventils ist folgendermaßen. Die Figur 3 zeigt das Ventil in der Ausschaltstellung, in der es durch die Feder 38 gehalten ist. In die Betriebsstellung wird das Ventil dadurch gebracht, daß an die Zuflußöffnung 28 Druck angelegt wird, dadurch wird der Kolben 46 rückseitig über den Verbindungskanal 47 mit Druck beaufschlagt, so daß der Ventildoppelhebel 26 über den Kolben 40 den Ventilteller 42 von seinem Sitz im Gehäuse abhebt. Dadurch ist eine offene Verbindung vom Druckraum 11 über die Verbindungsöffnung 31 am Ventilteller 42 vorbei zur Druckmittelabflußöffnung 29 geschaffen. Wird nunmehr das Geschützrohr verschwenkt so wird auch der Steuerhebel 25 und über diesen mittels des Wagenhebels 24 der Ventildoppelhebel 26 so verschwenkt, daß er mit seinem freien Ende den Kolben 41 runterdrückt und damit den Ventilteller 43 von seinem Sitz im Gehäuse abhebt. Der Ventilteller 42 ist dann durch die Druckfeder 44 wieder an seinen Sitz gedrückt. Nunmehr steht die Druckmitelzuflußöffnung 28 über den offenen Ventilteller 43 mit den Druckraum 11 in Verbindung. Die Rückführung des Ventildoppelhebels 26 in seine Ausgangslage erfolgt über den von der Druckfeder 35 belasteten Druckgeberkolben 33 über den Wagenhebel 24, da der Kolben 33 über den Verbindungskanal 47b mit der Druckmittelzuflußöffnung in Verbindung steht. Durch den Verbindungskanal 47a wird die Verstellung des Kolbens 46 ermöglicht, da durch diesen Verbindungskanal 47a das Druckmittel hinter den Kolben zur Abflußöffnung 29 strömen kann.

Bei dem elektrisch betätigten Steuerventil 27b nach Figur 2, das in gleicher Weise aufgebaut ist wie das Ventil nach Figur 1, ist der Ventildoppelhebel 26 durch die vom Operationsverstärker 54 gesteuerten Elektromagnete 50 und 51 ersetzt und die Kurvensteuerung 12, 13 durch einen Elevationsgeber 53. Die Rückführung in die Ausgangsstellung erfolgt durch den Druckmeßgeber 52, dessen Druckwerte im Operationsverstärker 54 mit den Druckwerten einer entsprechenden Druckskala verglichen werden, die der jeweiligen Rohrerhöhung, die vom Elevationsgeber gemeldet wird, entspricht. In Fig. 2 entsprechen die Symbole der Teile 50 bis 54 den Erläuterungen des DIN Blattes Nr.40700.

## Patentansprüche

1. Hydropneumanscher nonrvornoer eines Artilleriegeschützes, bei dessen Rohrrücklauf ein über eine Kolbenstange (18) mit dem Rohr gekoppelter Kolben ein Gas über ein auf einen weiteren Kolben (1) wirkendes hydraulisches Mittel mittelbar komprimiert, und das Gas sich anschließend entspannt und dadurch den Rohrvorlauf bewirkt, der das hydraulische Mittel enthaltene Druckraum (15) mit einem weiteren Druckraum (11) eines Zylinders (20) in Verbindung steht. dessen Volumen abhängig von der jeweiligen Rohrerhöhung selbsttätig derart änderbar ist. daß bei abnehmender Rohrerhöhung eine geringere Vorholkraft, bei zunehmender Rohrerhöhung eine größere Vorholkraft auf das Rohr wirkt, dadurch gekennzeichnet, daß in einem abhängig von der Rohrerhöhung betätigbarem Steuerventil (27a. 27b) ein Stellglied (12, 13, 25, 26 bzw. 50. 51) alternativ entweder über einen ersten Kolben einen Ventilteller (42) von seinem Sitz im Gehäuse des Steuerventils (27) abhebt und damit den Druckraum (11) im Zylinder (20) über eine Verbindungsöffnung (31) mit einer Druckmitteiabflussöffnung (29) verbindet, oder über einen zweiten Kolben (41) einen anderen Ventilteller (43) von seinem Sitz im Gehäuse des Steuerventils (27) abhebt und damit den Druckraum (11) mit einer Druckmittelzuflußöffnung (28) verbindet.

2. Vorholer nach Anspruch 1, dadurch gekennzeichnet, daß als Stellglied im Steuerventil (27) über einen an seinem einen Ende mittels einer Rolle (13) in einer Kurvenführung (12) am nichthöhenverstellbaren Teil des Geschützes befestigen, mittig am Gehäuse des Steuerventils (27) schwenkbar gelagerten Steuerhebel (25) ein Ventildoppelhebel (26) so schwenkbar ist, daß er alternativ das Öffnen der Ventilteller (42, 43) bewirkt (Fig. 1).

3. Vorholer nach Anspruch 2, dadurch gekennzeichnet, daß der Ventildoppelhebel (26) in seine Ausgangslage, in der beide Ventilteller (42, 43) an ihren Sitzen im Gehäuse anliegen, durch einen von einer Druckfeder (35) belasteten Druckgeberkolben (33) über einen mittig am Steuerhebel (25) angelenkten Waagenhebel (24a), an dessen einem Ende der Ventildoppelhebel (26), am anderen Ende die Kolbenstange (33a) des Druckgeberkolbens (33) angelenkt ist, bei Anliegen von Druck an der Druckmittelzuflußöffnung (28) rückführbar ist (Fig. 1).

4. Vorholer nach Anspruch 2 oder 3, dadurch gekennzeichnet, daß ein Kolben (46) im Gehäuse des Steuerventils (27a) über eine Kolbenstange (56a) den Ventildoppelhebel (26) bei Anliegen von Druck an der Druckmittelzuflußöffnung (28) über eine Verbindungsleitung (47) in seine Betriebslage bring und in dieser hält, und der Ventildoppelhebel (26) nach Abschalten des Druckes durch die Kraft einer auf den Kolben (46) einwirkenden Druckfeder (38) in eine Ausschaltstellung gelangt (Fig.1).

5. Vorholer nach Anspruch 1, dadurch gekennzeichnet, daß als Stellglied ein von einem die jeweilige Rohrerhöhung abtastenden Elevationsgeber (53) gesteuerter Operationsverstärker (54) dient, der über Elektromagnete (50, 51) das alternative Öffnen der Ventilteller (42, 43) bewirkt (Fig. 2).

6. Vorholer nach Anspruch 5, dadurch gekennzeichnet, daß die Rückführung der Elektromagneten (50, 51) in ihre Ausgangslage über einen, von einer Druckfeder (35) belasteten Druckgeberkolben (33) erfolgt, der auf einen Druckmeßgeber (52) einwirkt, von dem aus der Operationsverstärker (54) steuerbar ist (Fig. 2).

## Claims

1. Hydropneumatic barrel recuperator for an artillery piece, wherein during the barrel recoil a piston coupled with a barrel via a piston rod (18) indirectly compresses a gas via a hydraulic means acting on a further piston (1), the gas then expanding and causing the barrel recoil, while a pressure chamber (15) containing the hydraulic means is connected with a further pressure chamber (11) of a cylinder (20) of which the volume can be automatically altered in accordance with the barrel elevation in such a way that with decreasing barrel elevation the barrel is subjected to a lower recuperation force while with increasing barrel elevation the barrel is subjected to a higher recuperation force, characterized by the fact that in a control valve (27a, 27b) operable by the barrel elevation an adjusting element (12, 13, 25, 26 and 50, 51) alternatively lifts a first valve disc (42) off its seating in the housing via a first piston, thus connecting the pressure chamber (11) in the cylinder (20) via a connection aperture (31) with a pressure medium outlet aperture (29), or lifts another valve disc (43) off its seating in the housing of the control valve (27) via a second piston (41), thus connecting the pressure chamber (11) with a pressure medium feed aperture (28).

2. Recuperator in accordance with Claim 1, characterized by the fact that as an adjusting element in the control valve (27) a control level (25) is secured by means of a roller (13) in a cam guide (12) on the vertically non-adjustable part of the artillery piece, pivotably mounted in a central position on the housing of the control valve (27) is a double lever (26) of a valve pivotable in such a manner that it opens the valve discs (42 and 43) alternately (Figure 1).

3. Recuperator in accordance with Claim 2, characterized by the fact that when pressure prevails in the pressure medium feed aperture (28) the double lever (26) of the valve is restorable to its initial position in which both valve discs (42, 43) bear on their seatings in the housing through a pressure take-off piston (33) subjected to the force of a pressure spring (35) and via a balance lever (24a) which is articulated to the control lever (25) and to one end of which is articulated the double lever (26) of the valve while the piston rod (33a) of the pressure take-off piston (33) is articulated to its other end (Figure 1).

4. Recuperator in accordance with Claims 2 or 3, characterized by the fact that a piston (46) in the housing of the control valve (27a) moves the double lever (26) of the valve into its operating position, via a connecting line (47) keeping it in this position, when pressure prevails in the pressure medium feed aperture (28), while the double lever (26) of the valve, after the removal of the said pressure, is moved into a disconnection position by the force of a pressure spring (38) acting on the piston (46) (Figure 1).

5. Recuperator in accordance with Claim 1, characterized by the fact that the adjusting element consists of an operational amplifier (54) which is controlled by an elevation transmitter (53) scanning the barrel elevation prevailing at any instant and which opens the valve discs (42. 43) alternately, via electromagnets (50, 51) (Figure 2).

6. Recuperator in accordance with Claim 5, characterized by the fact that the return of the electromagnets (50, 51) to their initial position is effected by a pressure take-off piston (33) which is subjected to the force of a pressure spring (35) and which acts on a manometric transmitter (52) from which the operational amplifier (54) can be controlled (Figure 2).

## Revendications

1. Récupérateur hydropneumatique pour canon d'artillerie, au cours du mouvement de recul duquel un piston accouplé au tube par l'intermédiaire d'une tige de piston (18) comprime indirectement un gaz par l'intermédiaire d'un agent hydraulique agissant sur un autre piston (1), et le gaz ensuite se détend en provoque de ce fait l'avance du tube, la chambre de pression (15) contenant l'agent hydraulique étant en liaison avec une autre chambre de pression (11) d'un cylindre (20) dont le volume se modifie automatiquement en fonction de l'élévation du tube, de manière que lorsque l'élévation diminue une force de poussée plus faible agisse sur le tube et que lorsque l'élévation augmente une force de poussée plus élevée agisse sur le tube, caractérisé en ce qu'un organe de réglage (12, 13, 25, 26 ou 50, 51) monté dans une soupape de commande (27a, 27b) qui peut être actionnée en fonction de l'élévation du tube ou bien soulève alternativement par l'intermédiaire d'un premier piston une tête de soupape (42) de son siège dans le boîtier de la soupape de commande (27) et relie ainsi la chambre de pression (11) du cylindre (20) à une ouverture d'échappement (29) pour l'agent de pression par l'intermédiaire d'une ouverture de liaison (31), ou bien soulève par l'intermédiaire d'un second piston (41) une autre tête de soupape (43) de son siège dans le boîtier de la soupape de commande (27) et relie ainsi la chambre de pression (11) à une ouverture d'alimentation (28) destinée à l'agent de pression.

2. Récupérateur selon la revendication 1, caractérisé en ce qu'un double levier de soupape (26) constituant l'organe de réglage dans la soupape de commande (27) peut être pivoté par un levier de commande (25), monté de façon pivotante au centre du boîtier de la soupape de commande (27) et fixé à l'une de ses extrémités par un galet (13) dans une came de guidage (12) dans la partie du canon qui ne peut pas être déplacée en élévation, de manière qu'il détermine alternativement l'ouverture des têtes de soupape (42, 43) (Figure 1).

3. Récupérateur selon la revendication 2, caractérisé en ce que le double levier de soupape (26) peut être ramené, lors de l'application de la pression dans l'ouverture d'alimentation d'agent de pression (28), à sa position de départ dans laquelle les deux têtes de soupape (42, 43) reposent sur leurs sièges dans le boîtier, par un piston capteur de pression (33) chargé par un ressort de compression (35) et au moyen d'un levier à bascule (24a) articulé au centre du levier de commande (25), à une extrémité duquel est articulé le double levier de soupape (26) et à l'autre extrémité duquel est articulée la tige de piston (33a) du piston capteur de pression (33) (Figure 1).

4. Récupérateur selon la revendication 2 ou 3, caractérisé en ce qu'un piston (46) monté dans le boîtier de la soupape de commande (27a) amène le double le levier de soupape (26), lors de l'application de la pression dans l'ouverture d'alimentation d'agent de pression (28) par l'intermédiaire d'une conduite de liaison (47), dans sa position de fonctionnement et le maintient dans celle-ci, et le double levier de soupape (26), après coupure de la pression, est amené par la force d'un ressort de compression (38) agissant sur le piston (46) dans une position d'arrêt (Figure 1).

5. Récupérateur selon la revendication 1, caractérisé en ce qu'un amplificateur opérationnel (51) commandé par un détecteur d'élévation (53) détectant l'élévation du tube sert d'organe de réglage et détermine par l'intermédiaire d'électroaimants (50, 51) l'ouverture alternative des têtes de soupape (42, 43) (Figure 2).

6. Récupérateur selon la revendication 5, caractérisé en ce que le retour en arrière des électroaimants (50, 51) dans leur position de départ est réalisé par l'intermédiaire d'un piston capteur de pression (33) chargé par un ressort de compression (55), qui agit sur un détecteur de mesure de pression (52) par lequel l'amplificateur opérationnel (54) peut être commandé (Figure 2).
